# EUROPÄISCHE PATENTANMELDUNG

(11) **EP 1 557 918 A1**
(43) Veröffentlichungstag der Anmeldung: **27.07.2005**
(21) Anmeldenummer: 04028953.0
(22) Anmeldetag: 07.12.2004
(51) Int. Cl.: H01T 13/14, H01T 13/38

(54) **Zündkerze**

(30) Priorität: 20.01.2004 DE 102004002906
(71) Anmelder: Beru AG, 71636 Ludwigsburg (DE)
(72) Erfinder: Niessner, Werner, 71711 Steinheim (DE); Stockmeier, Ulrich, 71679 Asperg (DE)
(74) Vertreter: Pohlmann, Eckart, Dipl.-Phys.

(57) **Zusammenfassung**

Zündkerze mit einem Zündkerzenkörper 2 mit Körperelektrode 4, einem im Zündkerzenkörper 2 angeordneten Isolator 3 mit Isolatorbohrung und einer Mittelelektrode 1, die in der Isolatorbohrung angeordnet ist. Auf der Isolatorfußspitze, insbesondere auf der der Mittelelektrode 1 zugewandten Innenfläche der Isolatorbohrung befindet sich eine katalytische Beschichtung 3.2 aus beispielsweise einem Edelmetall wie Platin.

## Beschreibung

Die Erfindung betrifft eine Zündkerze mit einem Zündkerzenkörper mit Körperelektrode, einem im Zündkerzenkörper angeordneten Isolator mit Isolatorbohrung und einer Mittelelektrode, die in der Isolatorbohrung angeordnet ist.

Beim Motorbetrieb in der Kaltstartphase scheiden sich bei einer Zündkerze Rußpartikel ab, die sich auf dem keramischen Isolatorfuß ablagern und dort eine elektrisch leitende Schicht bilden. Derartige verrußte Zündkerzen werden nach Erreichen der optimalen Betriebstemperatur des Isolatorfußes wieder rußfrei, da der Ruß oxidiert und verbrennt.

Es besteht bei üblichen Zündkerzen allerdings die Gefahr von Nebenschlüssen durch Verrußung beim Kaltstart bzw. beim Betrieb ohne Erreichen einer sicheren Rußabbrandtemperatur.

Aus der DE 4039323 A1 ist es bekannt, bei einer Zündkerze mit einem metallischen oder keramischen Grundkörper auf den Grundkörper im Bereich der Spitze seines Keramikteils ein Metalloxid mit höherer oder höchster Metallwertigkeit aufzubringen, so dass beim Zündvorgang keine metallisch zusammenhängende Schicht entsteht. Diese Beschichtung mit Metalloxiden hat jedoch insofern Nachteile, als diese im Betrieb relativ schnell verdampfen und somit ihre Wirkung verlieren. Beschichtungen dieser Art zeigen daher nur nach der Auslieferung der Zündkerze für die ersten Betriebsphasen ihre Wirkung.

Die der Erfindung zugrunde liegende Aufgabe besteht daher darin, eine Zündkerze der eingangs genannten Art zu schaffen, bei der das Auftreten von Nebenschlüssen dauerhaft vermieden ist.

Diese Aufgabe wird gemäß der Erfindung durch eine katalytische Edelmetallbeschichtung gelöst, die auf der Isolatorfußspitze vorgesehen ist.

Die gemäß der Erfindung vorgesehene katalytische Edelmetallbeschichtung senkt die Rußabbrandtemperatur und verhindert dadurch Nebenschlüsse durch Rußkontaktierung der Mittelelektrode und des Isolatorfußes. Das wird im Einzelnen dadurch erreicht, dass die katalytische Beschichtung die Rußoxidation schon bei niedrigen Temperaturen beschleunigt. Durch das Aufbringen der Edelmetallbeschichtung wird die Oxidation gefördert, so dass die Rußpartikel bei niedrigen Temperaturen oxidieren. Die Rußpartikel verlieren dann ihren Halt auf der beschichteten Isolatoroberfläche, so dass sich keine elektrisch leitende Schicht bilden kann und ein Kontakt zwischen der hochspannungsführenden Mittelelektrode und einer solchen elektrisch leitenden Schicht auf der Isolatorkeramik verhindert ist.

Vorzugsweise besteht die Edelmetallbeschichtung aus Platin, Palladium oder Rhodium.

Besonders bevorzugte Ausgestaltungen und Weiterbildungen der erfindungsgemäßen Zündkerze sind Gegenstand der Ansprüche 2 und 3.

Im Folgenden wird anhand der zugehörigen Zeichnung ein besonders bevorzugtes Ausführungsbeispiel der erfindungsgemäßen Zündkerze näher beschrieben.

Die einzige Figur zeigt den brennraumseitigen Teil des Ausführungsbeispiels der erfindungsgemäßen Zündkerze in einer Schnittansicht.

Wie es in Fig. 1 dargestellt ist, umfasst eine Zündkerze üblicherweise einen Zündkerzenkörper 2 mit Körperelektrode 4, einen im Zündkerzenkörper 2 angeordneten Isolator 3 mit Isolatorbohrung und Isolatorfuß 3.1 und eine Mittelelektrode 1, die in der Isolatorbohrung des Isolators 3 angeordnet ist. Zwischen dem Isolatorfuß und dem Zündkerzenkörper 2 ist ein Atmungsraum 5 vorgesehen.

Um die Rußabbrandtemperatur herabzusetzen und dadurch einen Nebenschluss durch Rußkontaktierung der Mittelelektrode 1 und des Isolatorfußes 3.1 durch daran auftretende Rußablagerungen zu vermeiden, ist eine katalytische Beschichtung 3.2 auf dem Isolatorfuß 3.1 vorgesehen.

Die katalytische Beschichtung 3.2 ist vorzugsweise auf der Innenfläche der Isolatorbohrung vorgesehen, die der Mittelelektrode 1 zugewandt ist.

Die katalytische Beschichtung besteht insbesondere aus einem Edelmetall und vorzugsweise aus Platin, Palladium oder Rhodium.

## Patentansprüche

1. Zündkerze mit
- einem Zündkerzenkörper mit Körperelektrode,
- einem im Zündkerzenkörper angeordneten Isolator mit Isolatorbohrung und
- einer Mittelektrode, die in der Isolatorbohrung angeordnet ist,
**gekennzeichnet durch**
- eine katalytische Edelmetallbeschichtung, die auf der Isolatorfußspitze vorgesehen ist.

2. Zündkerze nach Anspruch 1, **dadurch gekennzeichnet, dass** die katalytische Beschichtung auf der der Mittelelektrode zugewandten Innenfläche der Isolatorbohrung vorgesehen ist.

3. Zündkerze nach Anspruch 1, **dadurch gekennzeichnet, dass** das Edelmetall Platin, Palladium oder Rhodium ist.
